# EUROPÄISCHE PATENTSCHRIFT

(11) **EP 0 621 376 B1**
(45) Veröffentlichungstag und Bekanntmachung des Hinweises auf die Patenterteilung: **11.06.1997**
(21) Anmeldenummer: 94104391.1
(22) Anmeldetag: 21.03.1994
(51) Int. Cl.: E01H 1/08

(54) **Strassenkehrmaschine mit einem Sauggebläse**
Pneumatic road-cleaning vehicle
Balayeuse de rues avec ventilateur de circulation d'air

(30) Priorität: 19.04.1993 CH 1185/93
(43) Veröffentlichungstag der Anmeldung: 26.10.1994
(73) Patentinhaber: BUCHER-GUYER AG Maschinenfabrik, CH-8166 Niederweningen (CH)
(72) Erfinder: Öberg, Lennart, S-23030 Oxie (SE)

(56) Entgegenhaltungen:
- DE-A- 2 908 008
- DE-A- 3 318 756
- DE-A- 4 128 879
- FR-A- 2 340 412
- US-A- 2 824 335
- US-A- 4 885 817

## Beschreibung

Die Erfindung betrifft eine Strassenkehrmaschine mit einem Sauggebläse, einer Saugdüse sowie einem Kehrichtbehälter, welcher einen mit der Saugdüse verbundenen Kehrichteinlass und einen Auslass für die Saugluft aufweist, wobei die Ansaugöffnung des Sauggebläses im oberen Teil des Kehrichtbehälters nach oben gerichtet montiert ist.

Bei Strassenkehrmaschinen dieses Typs ist das Problem bekannt, dass die Trennung des angesaugten Kehrichts von der wieder ausgestossenen Saugluft ungenügend ist. Auch ist die Lärmabschirmung von Gebläse und Motor bisher unbefriedigend. Eine bekannte Lösung gemäss EP-B1 0 327 483 (Mathieu Sofraflor) bringt eine Saugeinrichtung für eine selbstfahrende Strassenkehrmaschine mit einem Chassis, einer Saugturbine und einem Sammelbehälter für den angesaugten Kehricht. Dabei ist die Saugturbine mit einer vertikalen Achse oberhalb des Sammelbehälters an einem beweglichen Deckel montiert. Dieser Deckel ist mit einer Wand des Sammelbehälters über ein elastisches Glied verbunden.

Zum Stand der Technik gehört ferner gemäss CH-A5 678 342 (Konrad Peter) eine Strassenkehrmaschine mit mindestens einer Saugdüse, einem Kehrichtbehälter, einer Saugvorrichtung sowie einer Flüssigkeitsleitung, um Flüssigkeit aus dem Kehrichtbehälter in den Bereich der Saugdüse zu leiten und ein Binden des Staubes an die Flüssigkeit zu erwirken. In der Flüssigkeitsleitung ist ein Schliessorgan angeordnet, welches nur bei vorhandenem Saugluftstrom öffnet.

Weiterhin wurde gemäss DE-29 08 008 A1 (Kibo) vorgeschlagen, ein Fahrzeug der eingangs genannter Art zum Reinigen von Strassen, Verkehrsflächen und dergleichen so auszubilden, dass weitgehend unabhängig von der Form eines Sammelbehälters und mit einem Minimum an baulichem Aufwand eine einwandfreie und wirksame Trennung von Luft- und Schmutzteilchen erfolgt. Diese Aufgabe wurde bei einem derartigen Fahrzeug mit einem auf dem Fahrgestell angeordneten, eine aufschwenkbare Rückwand besitzenden Sammelbehälter, einem bodenseitig und in einem führerhausseitigen Eckbereich in den Behälter geführten Einwurfrohr, einem vor dem Behälter gelegenen und über einen Saugschacht mit dem Behälter verbundenen Gebläse sowie einer zwischen Saugschachtende und Behälterinnenraum vorgesehenen Filteranordnung dadurch gelöst, dass der Behälterinnenraum durch eine sich in Längsrichtung des Behälters und von der Behälterecke nach unten erstreckende Teiltrennwand in einen Einwurfbereich und in einen Absetz- und Luftabzugsbereich unterteilt ist, dass das Einwurfrohr schräg gegen die mit einer Prallblechanordnung versehene Behälterdecke im Einwurfbereich gerichtet ist, und dass die Filteranordnung grossflächig ausgebildet und an der Behälterdecke vom Einwurfbereich durch die Teiltrennwand abgeschirmt angebracht ist.

Aufgabe der vorliegenden Erfindung ist es, eine Strassenkehrmaschine zu schaffen, welche eine verbesserte Trennung des Kehrgutes von der Saugluft aufweist.

Gemäss der Erfindung wird dies bei einer Strassenkehrmaschine der eingangs genannten Art dadurch erreicht, dass die Ansaugöffnung des Sauggebläses im oberen Teil des Kehrichtbehälters mittig in Bezug auf Länge und Breite montiert ist.

Die Erfindung wird mit Vorteil so ausgeführt, dass im oberen Teil des Kehrichtbehälters im Bereich eines gegenüber der Ansaugöffnung des Sauggebläses wesentlich grösseren Querschnittes des Saugluftstromes ein Trenngitter für den Kehricht angebracht und unterhalb des Sauggebläses und dem gesammelten Kehricht zugewendet dessen Motor montiert ist.

Die mit der Erfindung erzielten Vorteile bestehen darin, dass eine Blockierung der Ansaugöffnung des Sauggebläses durch den Kehricht sehr erschwert ist, dass ein Teil der Abluft durch Rückführung wieder verwertbar ist und dass eine gute Lärmdämpfung erreicht wird.

Die Erfindung ist anhand von Ausführungsbeispielen in der folgenden Beschreibung und den Figuren der Zeichnung näher erläutert. Es zeigen
- Figur 1: eine schematische Ansicht einer Strassenkehrmaschine mit einem erfindungsgemässen Sauggebläse,
- Figur 2: einen Vertikalschnitt eines erfindungsgemässen Sauggebläse gemäss Figur 1,
- Figur 3: eine Draufsicht auf die Ansaugöffnung des erfindungsgemässen Sauggebläses und ein diese umgebendes Trenngitter, und
- Figur 4: einen Vertikalschnitt eines erfindungsgemässen Sauggebläses und einer mit dessen Ein- und Auslass verbundenen Saugdüse.

Wie die Figur 1 zeigt, umfasst die dargestellte Strassenkehrmaschine 1 ein Fahrgestell 2, eine Fahrerkabine 3, einen auf dem Fahrgestell 2 gelagerten Kehrichtbehälter 4 und eine Saugeinrichtung 5, welche in einem Deckel 6 des Kehrichtbehälters 4 montiert ist. Der Kehrichtbehälter 4 kann zur Entleerung mittels eines Lagers 7 nach hinten abgekippt werden. Der Kehricht wird mittels rotierender Bürsten 8 vor einer Saugdüse 9 am Boden 28 gesammelt und gelangt von dort mittels eines Rohres 10 in den Kehrichtbehälter 4, wo er mittels eines Umlenkbleches 11 zum Behälterboden hin gerichtet wird.

Wie die Fig. 2 zeigt, besitzt der Kehrichtbehälter 4 einen Boden 12, in welchem sich der vom Rohr 10 her kommende Kehricht 13 sammelt. Der Deckel 6 des Kehrichtbehälters 4 ist an Scharnieren 14 aufklappbar. Die Saugeinrichtung 5 umfasst ein Sauggebläse 15, welches im Deckel 6 etwa in dessen Mitte montiert ist. Die Ansaugöffnung 16 des Sauggebläses 15 ist vom Kehrichteinlass 17 des Rohres 10 und vom im Boden 12 gesammelten Kehricht 18 abgewendet und nach oben gerichtet.

Diese Anordnung der Ansaugöffnung 16 hat wesentliche Vorteile. Das Sauggebläse 15 kann die Luft aus dem Kehrichtbehälter 4 von allen Seiten her ansaugen und hat daher eine optimale Wirkung. Der Querschnitt des Saugluftstromes, welcher aus dem Kehrichtbehälter 4 von unten um das Sauggebläse 15 herum zur Ansaugöffnung 16 gelangt, ist also im oberen Teil des Kehrichtbehälters 4 und vor Erreichen der Ansaugöffnung 16 wesentlich grösser, als der Querschnitt der Ansaugöffnung 16.

Die Draufsicht gemäss Figuren 2 und 3 zeigt, dass in Höhe der Ansaugöffnung 16 des Sauggebläses 15 und um diese Ansaugöffnung herum ein Trenngitter 19 zum Zurückhalten des Kehrichts montiert ist. Im Bereich dieses grossen Saugluftquerschnittes ist infolge der geringeren Luftgeschwindigkeit das Mitreissen von Kehricht reduziert, sodass eine Blockierung des Trenngitters 19 wenig wahrscheinlich ist. Der Saugluftstrom weist um das Sauggebläse 15 herum eine homogene Geschwindigkeits-Verteilung auf, Geschwindigkeits- Spitzen, welche ein Mitreissen von Kehricht bewirken könnten, treten hier nicht auf.

Ausserdem ist infolge der Anordnung des Trenngitters 19 oberhalb des Sauggebläses 15 der Weg bis zum Kehricht 13 lang, sodass leichtes Material wie Papier, Blätter usw. nicht bis zum Trenngitter 19 aufsteigen. Wie aus Fig. 2 ersichtlich, ist ein Antriebsmotor 20 des Sauggebläses 15 unterhalb desselben und innerhalb des Kehrichtbehälters 4 montiert. Damit wird oberhalb des Kehrichtbehälters 4 kein Montageraum benötigt, und der Kehrichtbehälter 4 nebst dem darin angesammelten Kehricht bewirken eine wesentlich verbesserte Lärmdämpfung.

Fig. 4 zeigt eine vorteilhafte Ausgestaltung der Luft- Zu- und Abführung zum Kehrichtbehälter 4 mittels des Rohres 10. Am Auslass 21 des Sauggebläses 15 ist ein Knierohr 22 angeschlossen, in welchem eine bewegliche Klappe 23 montiert ist. Diese Klappe 23 ist auf einer Achse 24 einstellbar gelagert und bewirkt über eine Öffnung 25 im Knierohr 22 einen Auslass der Abluft von vorzugsweise zwischen 25 % und 100 %. Der restliche Teil der Abluft zwischen 75 % und 0 % ist über ein Abführrohr 26 zu einer die Saugdüse 9 (vgl. Fig. 1) umfassenden Baueinheit 27 am Boden 28 geführt.

Dieser durch das Abführrohr 26 rückgeführte Abluft- Anteil wird in der Baueinheit 27 verwendet, um die Aufnahmewirkung für den Kehricht, z.B. in Form von Staub, zu verbessern. Bei der Aufnahme leichten Materiales, wie Papier, Blätter usw. wird mittels der Klappe 23 die Öffnung 25 im Knierohr 22 ganz geöffnet. Es wird nun keine Luft rückgeführt, und die Saugdüse 9 kann angehoben werden, ohne den Kehricht zu zerstreuen, wie es z.B. bei Aufnahme grosser Mengen von Blättern erforderlich ist.

## Patentansprüche

1. Strassenkehrmaschine mit einem Sauggebläse (15), einer Saugdüse (9) sowie einem Kehrichtbehälter (4), welcher einen mit der Saugdüse (9) verbundenen Kehrichteinlass (17) und einen Auslass (21) für die Saugluft aufweist, wobei die Ansaugöffnung (16) des Sauggebläses (15) im oberen Teil des Kehrichtbehälters (4) nach oben gerichtet montiert ist, dadurch **gekennzeichnet,** dass die Ansaugöffnung (16) des Sauggebläses (15) im oberen Teil des Kehrichtbehälters (4) mittig in Bezug auf Länge und Breite montiert ist.

2. Strassenkehrmaschine nach Anspruch 1, dadurch **gekennzeichnet,** dass im oberen Teil des Kehrichtbehälters (4) im Bereich eines gegenüber der Ansaugöffnung (16) des Sauggebläses (15) wesentlich grösseren Querschnittes des Saugluftstromes ein Trenngitter (19) für den Kehricht (13) angebracht und unterhalb des Sauggebläses (15) und dem gesammelten Kehricht (18) zugewendet dessen Motor (20) montiert ist.

3. Strassenkehrmaschine nach Anspruch 2, dadurch **gekennzeichnet,** dass das Trenngitter (19) für den Kehricht (13) oberhalb der Ansaugöffnung (16) des Sauggebläses (15) angebracht ist.

4. Strassenkehrmaschine nach einem der Ansprüche 1 bis 3, dadurch **gekennzeichnet,** dass der Luftauslass (21) des Sauggebläses (15) mit einer die Saugdüse (9) umfassenden Baueinheit (27) über ein Knierohr (22) verbunden ist, welches seinerseits einen Luftauslass (25) und eine bewegliche Klappe (23) aufweist, mit welcher der die Saugdüse (9) umfassenden Baueinheit (27) ein Anteil zwischen etwa 0 % und 75 % der Abluft zur Erleichterung der Kehrichtaufnahme zuführbar ist.

5. Strassenkehrmaschine nach einem der Ansprüche 1 bis 4, dadurch **gekennzeichnet,** dass die Saugdüse (9) auf verschiedene Höhen über der Strassenoberfläche (28) einstellbar ist.

## Claims

1. Road-cleaning machine comprising a suction blower (15), a suction nozzle (9) and a refuse container (4) having a refuse inlet (17) connected to the suction nozzle (9) and an outlet (21) for the suction air, the suction intake (16) of the suction blower (15) being mounted in the upper part of the refuse container (4) so that it is directed upwards, characterised in that the suction intake (16) of the suction blower (15) is mounted centrally with respect to length and width in the upper part of the refuse container (4).

2. Road-cleaning machine according to claim 1, characterised in that a screen grid (19) for the refuse (13) is fitted in the upper part of the refuse container (4) in the region of a substantially larger cross section of the suction air stream than the suction intake (16) of the suction blower (15) and that is mounted below the suction blower (15) the motor (20) thereof so that it is directed towards the collected refuse (18).

3. Road-cleaning machine according to claim 2, characterised in that the screen grid (19) for the refuse (13) is fitted above the suction intake (16) of the suction blower (15).

4. Road-cleaning machine according to one of claims 1 to 3, characterised in that the air outlet (21) of the suction blower (15) is connected to a unit (27) including the suction nozzle (9) via an elbow (22) in turn having an air outlet (25) and a movable valve (23) by means of which a proportion of between approximately 0 % and 75 % of the exhaust air can be fed to tile unit (27) including the suction nozzle (9) in order to facilitate the uptake of refuse.

5. Road-cleaning machine according to one of claims 1 to 4, characterised in that the suction nozzle (9) can be adjusted to different heights above the road surface (28).

## Revendications

1. Balayeuse de rues comprenant un ventilateur aspirant (15), une buse d'aspiration (9) ainsi q'une benne à balayures ou déchets (4) qui présente une admission de déchets (17) raccordée à la buse d'aspiration (9) et une sortie (21) pour l'air aspiré, l'ouverture d'aspiration (16) du ventilateur (15) étant montée dans la partie supérieure de la benne à déchets (4) et dirigée vers le haut, **caractérisée** en ce que l'ouverture d'aspiration (16) du ventilateur (15) est montée dans la partie supérieure de la benne à déchets (4), au milieu par rapport à la longueur et à la largeur.

2. Balayeuse de rues selon la revendication 1, caractérisée en ce qu'une grille séparatrice (19) pour les déchets (13) est installée dans la partie supérieure de la benne à déchets (4), dans la zone d'une section droite du flux d'air aspiré qui est nettement plus grande que l'ouverture d'aspiration (16) du ventilateur (15), et le moteur (20) du ventilateur (15) est monté sous ce dernier et dirigé vers les déchets collectés (18).

3. Balayeuse de rues selon la revendication 2, caractérisée en ce que la grille séparatrice (19) pour les déchets (13) est installée au-dessus de l'ouverture d'aspiration (16) du ventilateur (15).

4. Balayeuse de rues selon une des revendications 1 à 3, caractérisée en ce que la sortie d'air (21) du ventilateur (15) est raccordée à un ensemble (27), comprenant la buse d'aspiration (9), par l'intermédiaire d'un tuyau coudé (22) présentant, quant à lui, une sortie d'air (25) et un volet mobile (23) au moyen duquel une partie comprise entre environ 0 % et 75 % de l'air sortant peut être envoyée à l'ensemble (27) comprenant la buse d'aspiration (9) afin de faciliter le captage des déchets.

5. Balayeuse de rues selon une des revendications 1 à 4, caractérisée en ce que la buse d'aspiration (9) est réglable à différentes hauteurs au-dessus de la surface des rues (28).
